# EUROPÄISCHE PATENTSCHRIFT

(11) **EP 1 001 120 B1**
(45) Veröffentlichungstag und Bekanntmachung des Hinweises auf die Patenterteilung: **27.04.2005**
(21) Anmeldenummer: 98121322.6
(22) Anmeldetag: 09.11.1998
(51) Int. Cl.: E05B 65/46, E05C 3/16

(54) **Verschluss**
Closure
Fermeture

(43) Veröffentlichungstag der Anmeldung: 17.05.2000
(73) Patentinhaber: Karl Simon GmbH & Co. KG, 78733 Aichhalden (DE)
(72) Erfinder: Kling, Gerlinde, 78730 Lauterbach (DE)
(74) Vertreter: Fleck, Hermann-Josef, Dr.-Ing.

(56) Entgegenhaltungen:
- EP-A- 0 154 605
- BE-A- 527 160
- DE-A- 3 022 556
- DE-C- 196 589
- GB-A- 2 097 054
- US-A- 3 357 762

## Beschreibung

Die Erfindung betrifft einen Verschluss zum Verriegeln eines Korpuselementes, beispielsweise einer Klappe, Tür, Schublade oder dgl. an einem Korpus, mit einer Verriegelungsmechanik, bei der in einem Lagergehäuse ein Riegel zumindest teilweise aufgenommen ist, wobei der Riegel in der Schließstellung des Korpuselementes mit einem Rastelement verriegelt und wobei die Verriegelungsmechanik im Lagergehäuse ein Betätigungsglied und ein Ausgleichselement zur Anpassung des Verschlusses auf verschiedene Materialstärken des Korpuselementes aufweist.

Ein derartiger Verschluss ist aus der GB 2 097 054 bekannt. Dieses Dokument zeigt einen Schnappverschluß mit einem aus zwei Teil-Gehäusen zusammengesetztes Lagergehäuse. Das erste Teil-Gehäuse ist auf der Außenseite einer Schranktür, das zweite auf deren Innenseite angebracht. Das erste Teil-Gehäuse lagert eine schwenkbare Handhabe. Dieses steht in Wirkkontakt mit einem linear verstellbaren Stößel. Der Stößel bedient einen im zweiten Lagergehäuse schwenkbaren Riegel. Um diesen Verschluß auf verschiedene Türdicken anpassen zu können, lassen sich unterschiedliche Stößel mit dem ersten Teil-Gehäuse kombinieren.

Aus der EP 0 154 605 ist ein weiterer Verschluß bekannt. Dieser wird verwendet, um eine Schublade in der eingeschobenen Stellung zu verriegeln. Hierbei ist am Boden der Schublade ein Gehäuse befestigt, in dem ein Riegel untergebracht ist. Der Riegel verrastet hinter einem seitlichen Rahmenteil des Schrankes in dem die Schublade gehalten ist. Zum Entriegeln der Schublade dient ein aus der Vorderwand der Schublade herausragender Drückerbolzen. Dieser wirkt auf eine schräge Gleitfläche des Riegels ein, so daß er quer zur Auszugrichtung der Schublade verstellbar ist. Ein solcher Verschluß ist auf eine speziell ausgestaltete Schublade ausgelegt. Bei der Möbelherstellung wird häufig ein Korpus, beispielsweise für einen Schubladenschrank hergestellt. Aufgrund gestalterischer Anforderungen sollen als Vorderwand der Schublade verschiedene Materialien je nach Kundenwunsch einsetzbar sein. Die verschiedenen Materialien sind aber aus Kostengesichtspunkten mit unter-schiedlicher Stärke ausgeführt. Damit besteht die Notwendigkeit für unterschiedliche Materialstärken auch verschiedene Verschlüsse bereitzuhalten. Dies erfordert einen unerwünschten Aufwand.

Es ist Aufgabe der Erfindung, einen Verschluß der eingangs erwähnten Art zu schaffen, der den Anbau an Korpuselementen mit unterschiedlicher Materialstärke ermöglicht.

Diese Aufgabe der Erfindung wird dadurch gelöst, dass das in dem Lagergehäuse aufgenommene Betätigungsglied als Ausgleichselement eine Kulissenführung aufweist, in der ein Fixieransatz des Riegels in Richtung auf das Korpuselement oder von diesem Weg bewegt werden kann.

Mit dem Ausgleichselement paßt sich der Verschluß an unterschiedliche Korpuselemente an. Es muß somit nur ein einziger Verschluß für verschiedene Gestaltungsformen bevorratet werden. Dadurch, daß das Ausgleichselement in dem Lagergehäuse angeordnet ist, wird die Optik des Verschlusses nicht beeinträchtigt. Der Fixieransatz des Riegels positioniert sich abhängig von der Materialstärke des verwendeten Korpuselementes in der Kulissenführung.

Nach einer bevorzugten Ausgestaltungsvariante der Erfindung ist es vorgesehen, daß das Lagergehäuse auf der Außenseite des Korpuselementes angebracht ist und ein Betätigungsglied für den Riegel aufnimmt, und daß das Betätigungsglied das Ausgleichselement aufweist. Infolge der Verlagerung des Lagergehäuses auf die Außenseite des Korpuselementes wird der Stauraum innerhalb des Korpusses nicht beeinträchtigt. Dadurch, daß das Betätigungsglied selbst das Ausgleichselement aufnimmt, kann eine kompakte Bauweise verwirklicht werden.

Bevorzugt ist es vorgesehen, daß der Riegel in einem Teil-Gehäuse verschwenkbar gelagert ist, daß das Teil-Gehäuse in einer Aufnahme des Korpuselementes gehalten ist, und daß das Teil-Gehäuse mit dem Lagergehäuse verbindbar ist, wobei das Lagergehäuse von dem Teil-Gehäuse abhängig von der Materialstärke des Korpuselementes unterschiedlich beabstandet ist. Bei dieser Ausgestaltung kann das Teil-Gehäuse ein Bauteil des Lagergehäuses sein. Wenn das Teil-Gehäuse fest in der Aufnahme des Korpuselementes positioniert ist, wird das Lagergehäuse mit zunehmender Wandstärke des Korpuselementes weiter von dem Teil-Gehäuse angeordnet sein.

Wenn es hierbei vorgesehen ist, daß der Abstand der Lagerung des Riegels von dem Rastelement kleiner ist als der Abstand der Lagerung von dem Haltepunkt des Riegels im Lagergehäuse, dann läßt sich eine Kraftverstärkung erreichen. Der Zuhaltedruck im Bereich der Verriegelung ist dann größer als die erforderliche Kraft zum Betätigen des Bedienelementes.

Zur vereinfachten Montage kann es vorgesehen sein, daß das Lagergehäuse und das Teil-Gehäuse mit Zentrierzapfen versehen sind, die in Bohrungen des Korpuselementes eingeführt sind. Damit läßt sich der Verschluß an dem Korpuselement einfach ausrichten.

Ein einfacher Aufbau für den Verschuß ergibt sich dann, wenn vorgesehen ist, daß der Riegel in die Lagerung des Teil-Gehäuses einrastbar ist, daß das Teil-Gehäuse von der Innenseite her an dem Korpuselement befestigt ist, und daß das Lagergehäuse von der Außenseite her an dem Korpuselement befestigt ist, wobei das Teil-Gehäuse und das Lagergehäuse mittels gemeinsamen Befestigungselementen an dem Korpuselement gehalten sind. Bei diesem Aufbau ist eine einfache Montage schnell durchzuführen.

Eine mögliche Erfindungsvariante ist dadurch gekennzeichnet, daß als Betätigungsglied ein Druckknopf in eine Aussparung des Lagergehäuses eingerastet ist, und daß das Lagergehäuse einen Dorn aufweist, auf den eine Spiralfeder aufgeschoben ist, die den Druckknopf in der Raststellung des Riegels federvorgespannt abstützt. Dadurch, daß das Betätigungsglied in das Lagergehäuse eingerastet wird brauchen keine zusätzlichen Befestigungselemente verwendet werden. Die Spiralfeder hat die Aufgabe, das Betätigungsglied in der Ausgangsstellung zu halten. Wenn dieses zusätzlich auch als Lagerung für den Riegel dient, so wird über die Spiralfeder der Zuhaltedruck auf die Verriegelung aufgebracht.

Um zu verhindern, daß das Korpuselement unbeabsichtigt bei einem Gegendruck geöffnet wird, ist es vorgesehen, daß der Riegel einen Rasthaken aufweist, der das Rastelement in Öffenrichtung des Korpuselementes gesehen, hinterschnitten hintergreift.

Eine bevorzugte Erfindungsvariante sieht vor, daß der Riegel beidseits der Lagerung, in der er verschwenkbar ist, zwei Hebelarme aufweist, daß der eine Hebelarm den Rasthaken trägt und der andere Hebelarm an das Betätigungsglied angekoppelt ist, und daß der Riegel an einem seiner Hebelarme mittels eines Federlementes abgestützt ist.

Es ist jedoch auch denkbar, daß das Federelement das Betätigungsglied abstützt. Die direkte Abstützung des Rasthebels hat den Vorteil, daß abhängig von der Positionierung des Federelementes die Zuhaltekraft und die für Aufhebung der Verriegelung notwendige Betätigungskraft eingestellt werden kann. Dabei kann es insbesondere vorgesehen sein, daß das Federelement innerhalb des Teil-Gehäuses angeordnet ist. Das Teilgehäuse kann dann zusammen mit dem Riegel und dem Federelement eine vormontierte Baueinheit bilden.

Zur sicheren Befestigung des Federelementes ist es denkbar, daß an einem der Hebelarme und an dem Teil-Gehäuse Federhalter angeordnet sind, an denen das Federelement gehalten ist.

Eine denkbare Erfindungsvariante, die eine einfache Montage des Verschlusses zuläßt zeichnet sich dadurch aus, daß das Betätigungsglied als Ausgleichselement eine Gleitfläche aufweist, an der der Riegel im Bereich des freien Endes des zugeordneten Hebelarmes anliegt, daß das Betätigungsglied an seiner Gleitfläche gegenüber dem Riegel verschiebbar ist, und daß die Gleitfläche von der, dem Korpuselement zugekehrten Seite und wenigstens einer weiteren, sich diese Seite angrenzenden Seite zum Einsetzen des Riegels in das Betätigungsglied frei zugänglich ist.

Um den Verschluß schnell und einfach montieren zu können, kann vorgesehen sein, daß das Teil-Gehäuse zusammen mit dem darin montierten Riegel eine erste Baueinheit und das Lagergehäuse mit dem daran befestigten Betätigungselement eine zweite Baugruppe bildet, daß die erste Baugruppe in der Aufnahme des Korpuselementes und die zweite Baugruppe zur Vervollständigung des Verschlusses an das Korpuselement mittelbar oder unmittelbar ankoppelbar ist. In den beiden Baueinheiten sind dann gegebenenfalls auch die weiteren Verschlußkomponenten, insbesondere auch als Federelement, unterbringbar.

Die Erfindung wird im folgenden anhand eines in den Zeichnungen dargestellten Ausführungsbeispieles näher erläutert. Es zeigen:
- Fig. 1: In Seitendarstellung und im Schnitt einen Teil einer Schublade mit einem daran montierten Verschluß,
- Fig.2: die Darstellung gem. Fig. 1 in Draufsicht,
- Fig. 3: einen in der Fig. 1 mit III gekennzeichneten Schnittverlauf,
- Fig. 4: einen in der Fig. 2 mit IV-IV gekennzeichneten Schnittverlauf und
- Fig. 5: in Seitenansicht und vergrößerter Detaildarstellung eines zu den Fig. 1 bis 4 modifizierten Verschluß.

In den Fig. 1 und 2 ist ein erfindungsgemäßer Verschluß in Seitenansicht und in Draufsicht dargestellt. Der Verschluß ist dabei an ein Korpuselement 10 angebaut. Das Korpuselement 10 ist im vorliegenden Anwendungsbeispiel die Vorderwand einer Schublade. Als Korpuselement 10 kann auch eine Klappe oder eine Tür Verwendung finden. In der Fig. 1 ist der in Fig. 2 mit I-I dargestellte Schnittverlauf aufgezeichnet. Wie aus dieser Figur hervorgeht, weist der Verschluß ein Lagergehäuse 50 auf, das einen Innenraum umschließt. Das Lagergehäuse ist aus Seitenteilen 53 und einer vertikalen Frontwand 52 gebildet. Die Seitenteile 53 und die Frontwand 52 umschließen eine Innenaufnahme 51. Die Innenaufnahme 51 ist über eine seitliche Aussparung 55 zugänglich. In diese Aussparung 55 ist ein Betätigungsglied 40 eingesetzt. Das Betätigungsglied 40 weist eine umlaufende Wandung 42 auf, die mit einer Druckfläche 41 einseitig abgedeckt ist. An der der Druckfläche 41 abgekehrten Seite weist die Wandung 42 Rastansätze 46 auf. Diese besitzen eine Auslenkschräge 47 auf, die in eine steile Rastflanke übergeht. In dem von der Wandung 42 umschlossenen Bereich ist eine Federaufnahme 44 angeordnet. Diese ist als Hülse ausgebildet und einstückig an die Druckfläche 41 angeformt. Weiterhin ist das Betätigungsglied 40 mit einem Ausgleichselement 45 versehen. Dieses Ausgleichselement 45 ist als eine Kulissenführung ausgestaltet, die sich vertikal zu dem Korpuselement 10 erstreckt. Zur Anbringung des Betätigungsgliedes 40 an dem Lagergehäuse 50 wird zunächst eine Spiralfeder 43 auf einen Dorn 58 des Lagergehäuses 50 aufgeschoben. Anschließend wird das Betätigungsglied 40 mit seinen Rastansätzen 46 an die Aussparung 55 angesetzt. Durch die Ausübung einer Kraft auf die Druckfläche 41 können die Rastansätze 46 in das Lagergehäuse 50 eingeschoben werden. Diese verrasten hinter der Aussparung 55. Wie aus der Fig. 1 ersichtlich ist, wird in diesem Montagezustand die Spiralfeder 43 in der Federaufnahme 44 des Bediengliedes 40 aufgenommen.

Der Verschluß umfaßt weiterhin ein Teil-Gehäuse 20. Das Teil-Gehäuse 20 weist eine umlaufende Wandung auf, die zusammen mit einer Rückwand 21 eine topfartige Aufnahme bildet. In dieser topfartigen Aufnahme ist eine Lagerung 23 untergebracht. Diese Lagerung 23 kann im einzelnen der Fig. 2 entnommen werden. Wie die Fig. 2 weiter zeigt, ist die Rückwand 21 mit einem Durchbruch versehen. An diesem Durchbruch schließen sich Auslenkschrägen 24 von Rastelementen an. In dem Teil-Gehäuse 20 kann ein Riegel 30 schwenkbar gehalten werden. Der Riegel 30 weist hierzu seitlich Bolzen 33 auf. Diese Bolzen 33 können durch den Durchbruch der Rückwand 21 hindurchgeschoben werden. Sie treffen auf die Auslenkschrägen 24, wodurch diese seitlich auslenkt werden. Wenn die Bolzen 33 die Auslenkschrägen 24 passiert haben, schnappen sie in die Lagerungen 23 ein. Die so montierte Baueinheit bestehend aus Teil-Gehäuse 20 und Riegel 30 kann in eine Aufnahme 11 des Korpuselementes 10 eingesetzt werden. Hierbei wird das Teil-Gehäuse 20 von der Rückseite des Korpuselementes 10 her in die Aufnahme 11 eingeschoben. Die Einsetzbewegung des Teil-Gehäuses 20 in die Aufnahme 11 wird mittels einer Anschlagplatte 22, die einstückig an das Teil-Gehäuse 20 angeformt ist begrenzt. Die Anschlagplatte 22 ist seitlich mit Zentrierzapfen 22.2 versehen. Diese Zentrierzapfen greifen in Bohrungen 18 des Korpuselement 10 ein. Die Anschlagplatte 22 und die Zentrierzapfen 22.2 sind von Bohrungen 22.1 durchsetzt, die mit den Bohrungen 18 des Korpuselementes 10 fluchten. Vorderseitig ist das Lagergehäuse 50 an das Korpus-element 10 angesetzt. Zur Anbringung des Lagergehäuses 50 ist einstückig ein Befestigungsteil 54 angeformt. Das Befestigungsteil 54 ist ebenfalls mit Zentrierzapfen 56 versehen. Die Zentierzapfen 56 sind in die gleichen Bohrungen 18 des Korpuselementes 10 eingesetzt, in denen bereits die Zentrier-zapfen 22.2 der Anschlagplatte 22 sitzen. Wie Fig. 2 veranschaulicht, sind die Zentrierzapfen 56 mit Gewindeaufnahmen 59 versehen. In diesem Montagezustand ist ein Fixieransatz 35, der endseitig an einem Hebetarm 34 des Riegels 30 angebracht ist in die als Ausgleichselement 45 ausgebildete Kulissenführung eingeschoben (s. Fig. 1). Unter Verwendung zweier Befestigungsschrauben kann das Teil-Gehäuse 20 mit dem Lagergehäuse 50 verschraubt werden. Hierzu werden die Befestigungsschrauben in die Bohrungen 22.1 eingeführt und in die Gewindeaufnahmen 59 eingeschraubt.

In den Fig. 1 und 2 ist die Verwendung eines Korpuselementes 10 mit dünner Materialstärke gezeigt. Der erfindungsgemäße Verschluß läßt aber auch die Verwendung größerer Materialstärken zu. In diesem Falle kann der Fixieransatz 35 in dem Auslgeichselement 45 verschoben werden. Infolge dieser einfachen Maßnahme kann beispielsweise eine Verstellbarkeit im Bereich von 13 bis 25 mm erreicht werden.

Korpusseitig ist ein Rastelement 15 angebracht. Dieses Rastelement 15 weist eine Bodenplatte 14 auf, die mit zwei Seitenansätzen 16 versehen ist. Die Seitenansätze 16 weisen Durchbrüche 17 auf. In diese können Schrauben eingeführt und in den Korpus 12 eingeschraubt werden. Von der Bodenplatte 14 steht ein Rasthaken des Rastelementes 15 ab. Der Rasthaken ist mit einer in Richtung der Schubladentiefe geneigten Anschlagfläche versehen. Diese Anschlagfläche wird von einem Rasthaken 31 des Riegels 30 hintergriffen. Der Rasthaken 31 ist an einem Hebelarm 32 des Riegels 30 gehalten. Aus der Fig. 1 ist ersichtlich, daß der Abstand der Lagerbolzen 33 zu dem Rastelement 15 kleiner ist als der Abstand der Lagerbolzen 33 zu dem Fixieransatz 35. Aufgrund dieser unterschiedlichen Dimensionierung der Hebelarme 32 und 34 erfolgt eine Kraftverstärkung. Diese bewirkt, daß der Zuhaltedruck des Verschlusses größer ist als die erforderliche Kraft zum Niederdrücken des Betätigungsgliedes 50.

In der Fig. 3 ist ein Schnitt dargestellt, der in der Fig. 1 mit III gekennzeichnet ist. Dieser Schnitt zeigt eine Draufsicht auf die Anschlagplatte 22.

Die Fig. 4 zeigt einen Schnitt, der der Fig. 2 entnehmbar ist (Schnittverlauf IV-IV). Aus dieser Detaildarstellung geht die Anordnung des Betätigungsgliedes 40 in dem Lagergehäuse 50 deutlicher hervor.

In der Fig. 5 ist eine alternative Ausgestaltungsvariante eines Verschlusses dargestellt. Dieser Verschluß ähnelt hinsichtlich seiner Befestigung an dem Korpuselement im wesentlichen dem Verschluß, der in den Fig. 1 bis 4 dargestellt ist. Wie sich der Fig. 5 entnehmen läßt, ist der Riegel 30 wieder in dem TeilGehäuse 20 mittels Bolzen 33 drehbar gelagert. Der Riegel 30 besteht beiderseits der Bolzen 33 mittels Hebelarmen 32, 34 vor. Der Hebel 32 trägt den Rasthaken 31. Der Rasthaken 31 wirkt mit dem Rastelement 15 zusammen, welches auf dem Schubladenboden 12 befestigt ist. Im vorliegenden Ausführungsbeispiel ist das Rastelement beabstandet zu dem geschlossenen Korpuselement 10 gehalten, so daß eine Kollision mit der Anschlagplatte 22 des Teil-Gehäuses 20 sicher verhindert ist.

Der zweite Hebelarm 34 ragt in die Innenaufnahme 51 des Lagergehäuses 50. Im Bereich der Innenaufnahme 51 besitzt der Hebelarm 34 eine nach oben gerichtete Abkröpfung. Die Abkröpfung ist an ihrem freien Ende 34.2 ballig ausgebildet. Dieses Ende 34.2 liegt an einer Gleitfläche des Ausgleichselementes 45 an. Zum Ausgleich verschiedener Plattenstärken des Korpuselementes 10 kann das freie Ende 34.2 entlang der Gleitfläche verschoben werden. Der Riegel 30 kann mit seiner Abkröpfung einfach in Wirkverbindung mit dem Betätigungsglied 40 gebracht werden. Hierzu ist die Gleitfläche von ihrer Unterseite und ihrer, dem Teil-Gehäuse 20 zugekehrten Frontseite her zugänglich.

Der zweite Hebelarm 34 ist innerhalb des Teil-Gehäuses 20 mittels eines Federelements 60, im vorliegenden Fall einer Spiralfeder, abgestützt. Zur Fixierung des Federelementes 60 sind an dem Hebelarm 34 und dem Teil-Gehäuse 20 Federhalter 61, 62 angebracht. Das Federelement 60 wirkt als Druckfeder, so daß das Ende 34.2 der Abkröpfung des Hebelarmes 34 gegen die Gleitfläche des Ausgleichselementes 45 gepreßt wird. Damit wird das Betätigungsglied 40 in seiner, in der Fig. 5 dargestellten Ausgangsposition gehalten.

Es ist auch denkbar, daß das Federelement 60 eine einstückige Einheit mit dem Riegel 30 oder dem Teil-Gehäuse 20 bildet. Dabei kann das Federelement 60 beispielsweise angespritzt sein.

Das Teil-Gehäuse 20 kann zusammen mit dem Riegel 30 und dem Federelement 60 zu einer Baueinheit vormontiert werden. Eine zweite Baueinheit des Verschlusses bildet das Lagergehäuse 50 mit dem darin befestigten Betätigungsglied 40. Die Montage des Verschlusses ist einfach möglich. Zunächst wird die erste Baueinheit in die Aufnahme 11 des Korpuselementes 10 eingesetzt und hieran befestigt. Anschließend kann die zweite Baueinheit an dem Korpuselement 10 angebaut werden. Dabei läßt sich der Riegel 30 aufgrund der zweiseitigen Zugänglichkeit zu der Gleitfläche einfach in die Innenaufnahme 51 des Lagergehäuses 50 einsetzen.

## Patentansprüche

1. Verschluss zum Verriegeln eines Korpuselementes (10), beispielsweise einer Klappe, Tür, Schublade oder dgl. an einem Korpus (12), mit einer Verriegelungsmechanik, bei der in einem Lagergehäuse (50) ein Riegel (30) zumindest teilweise aufgenommen ist, wobei der Riegel (30) in der Schließstellung des Korpuselementes (10) mit einem Rastelement (15) verriegelt und wobei die Verriegelungsmechanik im Lagergehäuses (50) ein Betätigungsglied (40) und ein Ausgleichselement (45) zur Anpassung des Verschlusses auf verschiedene Materialstärken des Korpuselementes (10) aufweist,
**dadurch gekennzeichnet,**
**dass** das in dem Lagergehäuse (50) aufgenommenes Betätigungsglied (40) als Ausgleichselement (45) eine Kulissenführung aufweist, in der ein Fixieransatz (35) des Riegels (30) in Richtung auf das Korpuselement (10) oder von diesem weg bewegt werden kann.

2. Verschluss nach Anspruch 1,
**dadurch gekennzeichnet,**
**dass** das Lagergehäuse (50) auf der Außenseite des Korpuselements (10) anbringbar ist und das Betätigungsglied (40) für den Riegel (30) aufnimmt, und
**dass** das Betätigungsglied (40) das Ausgleichselement (45) aufweist.

3. Verschluss nach Anspruch 1 oder 2,
**dadurch gekennzeichnet,**
**dass** der Riegel (30) in einem Teil-Gehäuse (20) verschwenkbar gelagert ist,
**dass** das Teilgehäuse (20) im montierten Zustand in einer Aufnahme (11) des Korpuselementes (10) gehalten ist, und
**dass** das Teil-Gehäuse (20) mit dem Lagergehäuse (50) verbindbar ist, wobei das Lagergehäuse (50) von dem Teil-Gehäuse (20) abhängig von der Materialstärke des Korpuselementes (10) unterschiedlich weit beabstandet ist.

4. Verschluss nach Anspruch 3,
**dadurch gekennzeichnet,**
**dass** der Abstand der Lagerung (23) des Riegels (30) von dem Rastelement (15) kleiner ist als der Abstand der Lagerung (23) von dem Haltepunkt des Riegels (30) im Lagergehäuse (50).

5. Verschluss nach Anspruch 3 oder 4,
**dadurch gekennzeichnet,**
**dass** das Lagergehäuse (50) und das Teil-Gehäuse (20) mit Zentrierzapfen (56 und 22.2) versehen sind, die in Bohrungen (18) des Korpuslementes (10) einführbar sind.

6. Verschluss nach einem der Ansprüche 3 bis 5,
**dadurch gekennzeichnet,**
**dass** der Riegel (30) in die Lagerung (23) des Teil-Gehäuses (20) einrastbar ist,
**dass** das Teil-Gehäuse (20) von der Innenseite her an dem Korpuselement (10) befestigbar ist,
**dass** das Lagergehäuse (50) von der Außenseite her an dem Korpuselement (10) befestigbar ist, wobei das Teil-Gehäuse (20) und das Lagergehäuse (50) im montierten Zustand mittels gemeinsamen Befestigungselementen an dem Korpuselement (10) gehalten sind.

7. Verschluss nach einem der Ansprüche 1 bis 6,
**dadurch gekennzeichnet,**
**dass** als Bestätigungsglied (40) ein Druckknopf in eine Aussparung des Lagergehäuses (50) eingerastet ist,
**dass** das Lagergehäuse (50) einen Dorn (58) aufweist, auf den eine Spiralfeder (43) aufgeschoben ist, die den Druckknopf in der Raststellung des Riegels (30) federvorgespannt abstützt.

8. Verschluss nach einem der Ansprüche 1 bis 7,
**dadurch gekennzeichnet,**
**dass** der Riegel (30) einen Rasthaken (31) aufweist, der das Rastelement (15), im verriegelten Zustand des Verschlusses, in Offenrichtung des Korpuselementes (10) gesehen, hinterschnitten hintergreift.

9. Verschluss nach Anspruch 8,
**dadurch gekennzeichnet,**
**dass** der Riegel (30) beidseits der Lagerung (23), in der er verschwenkbar ist, zwei Hebelarme (32, 34) aufweist,
**dass** der eine Hebelarm (32) den Rasthaken (31) trägt und der andere Hebelarm (34) an das Betätigungsglied (40) angekoppelt ist, und
**dass** der Riegel (30) an einem seiner Hebelarme (32, 34) mittels eines Federlementes (60) abgestützt ist.

10. Verschluss nach Anspruch 3 und 9,
**dadurch gekennzeichnet,**
**dass** das Federelement (60) innerhalb des Teil-Gehäuses (20) angeordnet ist.

11. Verschluss nach Anspruch 10,
**dadurch gekennzeichnet,**
**dass** an einem der Hebelarme (32, 34) und an dem Teil-Gehäuse (20) Federhalter (61, 62) angeordnet sind, an denen das Federelement (60) gehalten ist.

12. Verschluss nach Anspruch 9
**dadurch gekennzeichnet,**
**dass** das Betätigungsglied (40) als Ausgleichselement (45) eine Gleitfläche aufweist, an der der Riegel (30) im Bereich des freien Endes des zugeordneten Hebelarmes (34) anliegt,
**dass** das Betätigungsglied (40) an seiner Gleitfläche gegenüber dem Riegel (30) verschiebbar ist, und
**dass** die Gleitfläche von der, dem Korpuselement (10) zugekehrten Seite und wenigstens einer weiteren, an diese Seite angrenzenden zweite Seite zum Einsetzen des Riegels in das Betätigungsglied (40) frei zugänglich ist.

13. Verschluss nach einem der Ansprüche 3 bis 12,
**dadurch gekennzeichnet,**
**dass** das Teil-Gehäuse (20) zusammen mit dem darin montierten Riegel (30) eine erste Baueinheit und das Lagergehäuse (50) mit dem daran befestigten Betätigungsglied (40) eine zweite Baugruppe bildet,
**dass** die erste Baugruppe in der Aufnahme (11) des Korpuselementes (10) und die zweite Baugruppe zur Vervollständigung des Verschlusses an das Korpuselement (10) mittelbar oder unmittelbar ankoppelbar ist.

## Claims

1. Closure for locking a body element (10), for example a flap, door, drawer or the like, to a body (12), having a locking mechanism, in which a latch (30) is at least partially accommodated in a bearing housing (50), the latch (30) locking to a latching element (15) in the closed position of the body element (10), and the locking mechanism having, in the bearing housing (50), an actuating member (40) and a compensating element (45) for adapting the closure to different material thicknesses of the body element (10), **characterized in that** the actuating member (40) accommodated in the bearing housing (50) has, as compensating element (45), a slotted-guide mechanism, in which a fixing lug (35) of the latch (30) can be moved towards the body element (10) or away from the latter.

2. Closure according to Claim 1, **characterized in that** the bearing housing (50) can be attached on the outside of the body element (10) and accommodates the actuating member (40) for the latch (30), and **in that** the actuating member (40) has the compensating element (45).

3. Closure according to Claim 1 or 2, **characterized in that** the latch (30) is mounted pivotably in a partial housing (20), **in that** the partial housing (20) is held in the fitted state in a receptacle (11) of the body element (10), and **in that** the partial housing (20) can be connected to the bearing housing (50), the bearing housing (50) being spaced at different distances away from the partial housing (20) as a function of the material thickness of the body element (10).

4. Closure according to Claim 3, **characterized in that** the distance of the mounting (23) of the latch (30) from the latching element (15) is smaller than the distance of the mounting (23) from the retaining point of the latch (30) in the bearing housing (50).

5. Closure according to Claim 3 or 4, **characterized in that** the bearing housing (50) and the partial housing (20) are provided with centring pins (56 and 22.2) which can be introduced into holes (18) of the body element (10).

6. Closure according to one of Claims 3 to 5, **characterized in that** the latch (30) can be latched into the mounting (23) of the partial housing (20), **in that** the partial housing (20) can be fastened to the body element (10) from the inside, **in that** the bearing housing (50) can be fastened to the body element (10) from the outside, the partial housing (20) and the bearing housing (50) being held in the fitted state on the body element (10) by means of common fastening elements.

7. Closure according to one of Claims 1 to 6, **characterized in that** as actuating member (40) a push-button is latched into a cutout of the bearing housing (50), **in that** the bearing housing (50) has a spike (58) onto which a spiral spring (43) is pushed, the spiral spring supporting the push-button under spring prestress in the latching position of the latch (30).

8. Closure according to one of Claims 1 to 7, **characterized in that** the latch (30) has a latching hook (31) which, in the locked state of the closure, reaches in an undercut manner behind the latching element (15), as seen in the open direction of the body element (10).

9. Closure according to Claim 8, **characterized in that** the latch (30) has two lever arms (32, 34) on both sides of the mounting (23), in which it can be pivoted, **in that** one lever arm (32) bears the latching hook (31) and the other lever arm (34) is coupled to the actuating member (40), and **in that** the latch (30) is supported on one of its lever arms (32, 34) by means of a spring element (60).

10. Closure according to Claim 3 and 9, **characterized in that** the spring element (60) is arranged within the partial housing (20).

11. Closure according to Claim 10, **characterized in that** spring holders (61, 62) on which the spring element (60) is held are arranged on one of the lever arms (32, 34) and on the partial housing (20).

12. Closure according to Claim 9, **characterized in that** the actuating member (40) has, as compensating element (45), a sliding surface on which the latch (30) bears in the region of the free end of the associated lever arm (34), **in that** the actuating member (40) can be displaced on its sliding surface in relation to the latch (30), and **in that** the sliding surface is freely accessible from the side facing the body element (10) and from at least one further, second side adjacent to this side, for the insertion of the latch into the actuating member (40).

13. Closure according to one of Claims 3 to 12, **characterized in that** the partial housing (20) together with the latch (30) fitted therein forms a first constructional unit, and the bearing housing (50) with the actuating member (40), which is fastened thereto, forms a second subassembly, **in that** the first subassembly can be indirectly or directly coupled in the receptacle (11) of the body element (10) and the second subassembly, in order to complete the closure, can be coupled indirectly or directly to the body element (10).

## Revendications

1. Fermeture pour verrouiller un élément de corps (10), par exemple un volet, une porte, un tiroir ou similaire, à un corps (12), comprenant un mécanisme de verrouillage, dans lequel un verrou (30) est reçu au moins en partie dans un boîtier de support (50), le verrou (30) se verrouillant dans la position de fermeture de l'élément de corps (10) avec un élément d'encliquetage (15) et le mécanisme de verrouillage présentant dans le boîtier de support (50) un organe d'actionnement (40) et un élément d'équilibrage (45) pour l'adaptation de la fermeture à différentes épaisseurs de matériau de l'élément de corps (10),
**caractérisée en ce que**
l'organe d'actionnement (40) reçu dans le boîtier de support (50) présente en tant qu'élément d'équilibrage (45) un guide de coulisse dans lequel une saillie de fixation (35) du verrou (30) peut être déplacée dans la direction de l'élément de corps (10) ou à l'écart de celui-ci.

2. Fermeture selon la revendication 1,
**caractérisée en ce que**
le boîtier de support (50) peut être monté du côté extérieur de l'élément de corps (10) et reçoit l'organe d'actionnement (40) pour le verrou (30), et
**en ce que** l'organe d'actionnement (40) présente l'élément d'équilibrage (45).

3. Fermeture selon la revendication 1 ou 2,
**caractérisée en ce que**
le verrou (30) est monté de manière à pouvoir pivoter dans un boîtier partiel (20),
**en ce que** le boîtier partiel (20), dans l'état monté, est maintenu dans un logement (11) de l'élément de corps (10), et
**en ce que** le boîtier partiel (20) peut être raccordé au boîtier de support (50), le boîtier de support (50) étant espacé du boîtier partiel (20) à une distance différente en fonction de l'épaisseur de matériau de l'élément de corps (10).

4. Fermeture selon la revendication 3,
**caractérisée en ce que**
la distance du support (23) du verrou (30) à l'élément d'encliquetage (15) est inférieure à la distance du support (23) au point de fixation du verrou (30) dans le boîtier de support (50).

5. Fermeture selon la revendication 3 ou 4,
**caractérisée en ce que**
le boîtier de support (50) et le boîtier partiel (20) sont pourvus de tourillons de centrage (56 et 22.2) qui peuvent être enfoncés dans des alésages (18) de l'élément de corps (10).

6. Fermeture selon l'une quelconque des revendications 3 à 5,
**caractérisée en ce que**
le verrou (30) peut être encliqueté dans le support (23) du boîtier partiel (20),
**en ce que** le boîtier partiel (20) peut être fixé depuis le côté intérieur à l'élément de corps (10),
**en ce que** le boîtier de support (50) peut être fixé depuis le côté extérieur à l'élément de corps (10), le boîtier partiel (20) et le boîtier de support (50), dans l'état monté, étant maintenus contre l'élément de corps (10) au moyen d'éléments de fixation communs.

7. Fermeture selon l'une quelconque des revendications 1 à 6,
**caractérisée en ce qu'**
un bouton poussoir servant d'organe d'actionnement (40) est encliqueté dans un évidement du boîtier de support (50),
**en ce que** le boîtier de support (50) présente un mandrin (58) sur lequel est poussé un ressort spiral (43), qui supporte, par sa précontrainte, le bouton poussoir dans la position d'encliquetage du verrou (30).

8. Fermeture selon l'une quelconque des revendications 1 à 7,
**caractérisée en ce que**
le verrou (30) présente un crochet d'encliquetage (31) qui vient en prise par l'arrière, par sa contre-dépouille, avec l'élément d'encliquetage (15), dans l'état verrouillé de la fermeture, vu dans la direction ouverte de l'élément de corps (10).

9. Fermeture selon la revendication 8,
**caractérisée en ce que**
le verrou (30) présente, de chaque côté du support (23), dans lequel il peut pivoter, deux bras de levier (32, 34),
**en ce que** l'un des bras de levier (32) porte le crochet d'encliquetage (31) et l'autre bras de levier (34) est accouplé à l'organe d'actionnement (40), et
**en ce que** le verrou (30) est supporté sur l'un de ses bras de levier (32, 34) au moyen d'un élément de ressort (60).

10. Fermeture selon les revendications 3 et 9,
**caractérisée en ce que**
l'élément de ressort (60) est disposé à l'intérieur du boîtier partiel (20).

11. Fermeture selon la revendication 10,
**caractérisée en ce que**
l'on prévoit sur l'un des bras de levier (32, 34) et sur le boîtier partiel (20) des fixations de ressort (61, 62) auxquelles l'élément de ressort (60) est attaché.

12. Fermeture selon la revendication 9,
**caractérisée en ce que**
l'organe d'actionnement (40) présente, en tant qu'élément d'équilibrage (45), une surface de glissement, sur laquelle s'applique le verrou (30) dans la région de l'extrémité libre du bras de levier associé (34),
**en ce que** l'organe d'actionnement (40) peut coulisser sur sa surface de glissement par rapport au verrou (30), et
**en ce que** la surface de glissement est librement accessible depuis le côté tourné vers l'élément de corps (10) et au moins depuis un deuxième côté supplémentaire adjacent à ce côté, pour l'insertion du verrou dans l'organe d'actionnement (40).

13. Fermeture selon l'une quelconque des revendications 3 à 12,
**caractérisée en ce que**
le boîtier partiel (20) forme conjointement avec le verrou (30) monté dans celui-ci une première unité de construction et le boîtier de support (50) forme avec l'organe d'actionnement (40) fixé sur lui un deuxième module,
**en ce que** le premier module peut être accouplé dans le logement (11) de l'élément de corps (10) et le deuxième module peut être accouplé, directement ou indirectement, à l'élément de corps (10) afin d'effectuer la fermeture.
